# DEMANDE DE BREVET EUROPEEN

(11) **EP 2 213 383 A1**
(43) Date de publication de la demande: **04.08.2010**
(21) Numéro de dépôt: 10364001.7
(22) Date de dépôt: 27.01.2010
(51) Int. Cl.: B08B 3/02

(54) **Dispositif de nettoyage en va et vient**

(30) Priorité: 03.02.2009 FR 0900435
(71) Demandeur: West-Arc S.A.S., 29396 Mellac Cedex (FR)
(72) Inventeur: Le Naour, Stéphane, 29300 Mellac (FR)

(57) **Abrégé**

Dispositif de nettoyage en va et vient haute ou basse pression.

L'invention concerne un dispositif permettant de laver un produit fixe ou se déplaçant, sans utiliser d'énergie autre qu'un fluide sous pression par un mouvement de va et vient de la tête de nettoyage sur une course réglable.

L'invention est constituée d'un dispositif de nettoyage inclinable pouvant être positionné sur une structure fixe ou mobile muni d'une tête de nettoyage coulissante sur deux axes (4) parallèles sur laquelle est introduit transversalement un tube (6) laissant passé un fluide sous pression permettant le déplacement de la tête. Le va et vient est réalisé par le basculement de la came (9) au contact des moyens mécaniques de type, butée, câble ou hameçonnage permettant d'inverser le coulissement par le changement de direction du fluide.

Le dispositif selon l'invention est particulièrement destiné au nettoyage des convoyeurs, des sols et des voiries.

## Description

La présente invention concerne un dispositif de nettoyage en va et vient haute ou basse pression permettant de laver un produit fixe ou se déplaçant sous le dispositif, par exemple un tapis motorisé, sans utiliser d'énergie autre qu'un fluide sous pression (pas d'électricité, ni d'air comprimé).

Actuellement lors du nettoyage des tapis ou des machines en mouvement, l'opérateur doit effectuer le nettoyage manuellement à l'aide d'une lance et d'un nettoyeur haute ou basse pression pendant plusieurs heures au même endroit, ce qui engendre fatigue et TMS (troubles musculo-squelettiques).

Le dispositif selon l'invention permet de remédier à ces inconvénients. Il comporte, en effet, un dispositif de nettoyage positionné sur un chariot ou autre, dans le but de nettoyer un ensemble horizontal, vertical ou oblique. De plus, il peut être fixé sur une machine en mouvement pour nettoyer une partie fixe. Le dispositif de nettoyage est composé d'au moins deux axes parallèles au sol sur lesquels coulisse le boîtier de la tête de nettoyage muni de douilles, la tête de nettoyage coulissant de droite à gauche sur les deux axes, deux moyens mécaniques repositionnables de type butée, câble ou hameçon nage permettant de basculer la came, servent à déterminer la course nécessaire au nettoyage, d'un axe rigidifiant l'ensemble, deux plaques réglables avec amortisseur coulissant sur les axes et d'une traverse supérieure parallèle aux axes, fixée entre les deux supports du dispositif permettant de créer un pivot central de rotation positionné sur le milieu de la traverse, accompagnant le mouvement de la tête de nettoyage par l'intermédiaire d'un tuyau souple, un étrier fixé sur le pivot reçoit un raccord tournant pour l'alimentation en fluide haute ou basse pression de la tête de nettoyage. Le mouvement de translation de droite à gauche de la tête de nettoyage s'effectue uniquement grâce à la pression du fluide sortie perpendiculairement de l'axe du tube de la tête, débouchant sur la tête de pulvérisation.

La tête de nettoyage est constituée d'un boîtier rectangulaire traversé par un tube libre en rotation par des roulements passant entre les deux axes par lequel passe un fluide sous pression. La sortie du fluide est perpendiculaire à l'axe du tube ce qui entraîne le déplacement du boîtier monté sur des douilles. Le branchement en fluide haute ou basse pression se fait par un tuyau souple de liaison connecté par des raccords tournants en sortie du pivot et à l'entrée du tube. Une came, conçut de telle sorte qu'à son extrémité sa forme puisse coopérer avec chacun des moyens mécaniques, fixée sur le tube de pression parallèlement à la sortie permet de maintenir la position d'avance du boîtier grâce à un ressort de compression emprisonné dans un tube, et contraint graduellement par un axe. L'ensemble tube, axe et ressort est lié à la came et au boîtier par deux articulations libres en rotation, la contrainte du ressort empêche la came de rester en position verticale au repos ce qui entraîne le mouvement de la tête de nettoyage par la force du fluide sous pression à la sortie de la tête de pulvérisation. Arrivée en bout de course, la came bascule par l'action d'un moyen mécanique réglable ou repositionnable sur les axes ou la traverse, le boîtier est amorti par des amortisseurs positionnés sur une plaque réglable, et repart dans l'autre sens jusqu'à l'autre moyen mécanique de basculement de la came qui actionne le va et vient. Deux butées mécaniques symétriques sur le boîtier contraignent la rotation du tube de pression dans un angle défini entraînant la tête de nettoyage.

Les dessins annexés illustrent l'invention :
La figure 1 représente l'invention pour nettoyer un ensemble horizontal.
La figure 2 représente l'invention pour nettoyer un ensemble vertical.
La figure 3 représente le dispositif de nettoyage pour une utilisation fixe sur un convoyeur ou positionné sur une machine mobile.
La figure 4 représente la tête de nettoyage.
La figure 5 représente en coupe la tête de nettoyage.
Les figures 6 et 7 représentent le va et vient.
La figure 8 représente un moyen mécanique de type hameçconnage permettant de basculer la came.
La figure 9 représente un moyen mécanique de type câble permettant de basculer la came.

En référence à ces dessins, le dispositif de nettoyage en va et vient est positionné sur une structure fixe ou mobile, par exemple un chariot (1) sur lequel est fixé le dispositif de nettoyage qui peut se positionner sur 90 degrés afin d'effectuer un nettoyage sur des convoyeurs horizontaux (figure1) ou verticaux (figure2) ou oblique par l'intermédiaire des supports latéraux (2) du dispositif de nettoyage, et des flasques (3). Le dispositif de nettoyage comporte au moins deux axes parallèles (4) pour le glissement sur douilles (16) du boîtier (5) de la tête de nettoyage. Le tube de pression (6) est monté dans le boîtier (5) avec des roulements (7) afin de lui donner une rotation limitée par les butées mécaniques (8), la came (9) est fixée sur le tube (6) parallèlement à la sortie du fluide, une articulation (10) sur la came (9) et sur le boîtier (5) permet de contraindre, grâce à un ressort de compression (11) dans un tube (12) et un axe réglable (13), la position de la came (9) sur la droite ou sur la gauche entraînant le déplacement du boîtier (5) par la force du fluide sous pression exercée à la sortie de la tête de pulvérisation (21) jusqu'aux moyens mécaniques réglables ou repositionnables, sur la traverse (20) ou les plaques (31) coulissantes sur les axes (4), de type butée (14) (15), câble (35) ou un hameçonnage (38) (39), en fin de course le boîtier (5) est amorti par des amortisseurs (22) positionnés sur des plaques (31), et des moyens mécaniques réglables ou repositionnables de type butée, câble ou hameçonnage, au contact de la came (9), inversent le sens de déplacement pour actionner le va et vient. Un axe en pivot (17) sur lequel est fixé un étrier (18) centré sur la traverse (20) parallèle aux axes (4) permet de brancher par des raccords tournants (19) le tuyau de liaison haute ou basse pression entre l'étrier (18) et l'entrée du tube de pression (6) afin que le tuyau souple suit le mouvement de la tête de nettoyage lors de son va et vient, annulant ainsi les contraintes dans le tuyau lorsqu'il est en pression.

Selon une variante non illustrée, le dispositif de nettoyage peut s'orienter de n'importe quel angle par l'intermédiaire de lumière sur des supports latéraux (2) et des flasques (3), il peut également se fixer directement sur la structure à nettoyer sans le mettre sur un chariot, les moyens mécaniques, non limitatifs de basculement de la came peuvent être de type butée, un câble, un système de hameçonnage, ressort, ou tout type de système permettant de faire basculer la came.
De plus, il peut être fixé sur une machine mobile pour nettoyer une partie fixe. Par exemple : l'adapter sur véhicule roulant pour laver des sols, les voiries etc...

A titre d'exemple non limitatif les dimensions du dispositif de nettoyage seront entre les flasques (2) de 1200 mm à 2500 mm pour une hauteur de chariot (1) réglable de 700 mm à 1200 mm sur roulettes pivotantes avec frein. Le tout en acier inoxydable et d'un boîtier (5) en plastique 110 x 100 x 110 mm.

Le dispositif selon l'invention est particulièrement destiné au nettoyage de convoyeurs à tapis pour l'industrie, au nettoyage des sols, de voirie, et adaptable sur plusieurs applications nécessitant un nettoyage répétitif.

## Revendications

1. dispositif de nettoyage en va et vient muni d'une tête de nettoyage mobile haute ou basse pression permettant de laver un produit fixe ou se déplaçant, sans utiliser d'énergie autre qu'un fluide sous pression **caractérisé en ce que** la tête de nettoyage mobile est montée coulissante sur au moins deux axes (4) supports parallèles entre eux, un tube (6) d'alimentation en fluide monté sur un boîtier (5) transversalement aux axes (4) débouchant dans une tête de pulvérisation (21) pouvant pivoter selon l'axe du tube (6), le tube étant pourvu d'une came (9) la tête de pulvérisation est propulsée par le fluide sous pression dont la sortie est perpendiculaire à l'axe du tube (6), la tête de nettoyage animée d'un mouvement de va et vient entre les extrémités de chaque axes (4) pourvues de moyens mécaniques réglables ou repositionnables, sur la traverse (20) ou les plaques (31), de type butée (14) (15), câble (35), hameçonnage (38) (39), venant en contact avec la came (9) dont la forme à l'extrémité autorise la coopération avec chacun des moyens mécaniques, ce qui permet d'inverser le sens du mouvement de coulissement par inversement du sens de sortie du fluide, un pivot (17) central sur le milieu de la traverse supérieure (20) parallèle aux axes (4) accompagne le mouvement de va et vient de la tête de nettoyage.

2. dispositif de nettoyage selon la revendication (1) **caractérisé en ce que** la tête de nettoyage coulisse latéralement par l'action d'un fluide sous pression introduit à l'entrée du tube (6) disposé entre les deux axes (4), le tube est mis en rotation dans le boîtier (5) par l'intermédiaire de roulements (7), la sortie du fluide de la tête de pulvérisation (21) est perpendiculaire à l'axe du tube (6) ce qui entraîne le déplacement du boîtier (5) monté sur des douilles (16).

3. dispositif de nettoyage selon la revendication 1 ou 2 **caractérisé en ce que** la came (9) fixée sur le tube (6) de pression parallèlement à la sortie permet de maintenir la position d'avance de la tête de nettoyage par l'action d'un ressort (11) de compression emprisonné dans un tube (12), et contraint graduellement par un axe (13), l'ensemble tube, axe et ressort étant lié à la came (9) et au boîtier (5) par deux articulations (10) libres en rotation contraignant la came (9) à ne jamais rester en position verticale au repos, ce qui entraîne le mouvement de la tête de nettoyage par la force d'un fluide sous pression à la sortie de la tête de pulvérisation (21).

4. dispositif de nettoyage selon l'une quelconque des revendications précédentes **caractérisé en ce que** des moyens mécaniques de type butée (14) (15), câble (35), ou hameçonnage (38) (39) sont réglables ou repositionnables sur les plaques (31) coulissantes sur les axes (4), ou la traverse (20), permettant d'adapter la course de déplacement de la tête de nettoyage.

5. dispositif de nettoyage selon l'une quelconque des revendications précédentes **caractérisé en ce que** des amortisseurs (22) positionnés sur des plaques réglables (31) permettant d'amortir la fin de course du boîtier (5) de la tête de nettoyage lors de son va et vient.

6. dispositif de nettoyage selon l'une quelconque des revendications précédentes **caractérisé en ce que** le tube (6) de la tête de nettoyage est alimenté en fluide haute et basse pression par un tuyau souple raccordé à l'entrée du tube (6) par au moins un raccord tournant (19) annulant ainsi les contraintes dans le tuyau souple lors de sa mise en pression.

7. dispositif de nettoyage selon la revendication 1 **caractérisé en ce qu'**une traverse (20) fixée entre des flasques (2) du dispositif de nettoyage sur laquelle un pivot (17) muni d'un étrier (18) permet d'alimenter en fluide haute et basse pression un tuyau souple raccorder par au moins un raccord tournant (19) à la sortie du pivot (17) annulant ainsi les contraintes dans le tuyau souple lors de sa mise en pression.

8. dispositif de nettoyage selon l'une quelconque des revendications précédentes **caractérisé en ce que** la came (9) est conçut de telle sorte qu'à son extrémité sa forme puisse coopérer avec chacun des moyens mécaniques de type butée (14) (15), câble (35) ou hameçonnage (38) (39), fixés sur la traverse (20) ou la plaque (31) permettant de faire basculer la came (9) lors de son va et vient.

9. dispositif de nettoyage selon les revendications 1 et 8 **caractérisé en ce qu'**un axe en pivot (17) sur lequel est fixé un étrier (18) centré sur la traverse (20) permet de brancher par des raccords tournants (19) le tuyau souple de liaison haute ou basse pression entre l'étrier (18) et l'entrée du tube (6) de pression de la tête de nettoyage afin que le tuyau souple suive le mouvement de la tête de nettoyage lors de son va et vient, annulant ainsi les contraintes dans le tuyau lorsqu'il est en pression.

10. dispositif de nettoyage selon la revendication 1 **caractérisé en ce que** le dispositif de nettoyage est orientable de n'importe quel angle par l'intermédiaire de lumière sur des supports latéraux (2) liés à deux flasques (3) pouvant être fixés sur différentes structures.
